# EUROPÄISCHE PATENTSCHRIFT

(11) **EP 0 471 911 B1**
(45) Veröffentlichungstag und Bekanntmachung des Hinweises auf die Patenterteilung: **31.08.1994**
(21) Anmeldenummer: 90810911.9
(22) Anmeldetag: 23.11.1990
(51) Int. Cl.: B65D 45/30, B65B 7/28

(54) **Vorrichtung zum Verschliessen eines mit einem Eindrückdeckel und einem Spannring versehenen Eimers**
Device for closing a container provided with a cover and a clamping ring
Dispositif pour la fermeture d'un récipient pourvu d'un couvercle et d'un anneau de serrage

(30) Priorität: 24.07.1990 CH 2452/90
(43) Veröffentlichungstag der Anmeldung: 26.02.1992
(73) Patentinhaber: STEBLER & CO AG, CH-4208 Nunningen (CH)
(72) Erfinder: Stössel, Willy, CH-4147 Aesch (CH)
(74) Vertreter: Eder, Carl E.

(56) Entgegenhaltungen:
- DD-A- 211 321
- DE-C- 962 778
- GB-A- 705 759
- GB-A- 1 240 486
- US-A- 2 555 194

## Beschreibung

Ein Eimer ist ein Behälter mit einer zylindrischen oder leicht konischen Wand und einem ebenen, kreisrunden Boden sowie einem abnehmbaren Deckel.

Es ist üblich, derartige Eimer mit einem Eindrückdeckel zu verschliessen und den Mantelrand an der Einfüllöffnung zur Erhöhung der Stabilität, zur Erreichung eines luft- und flüssigkeitsdichten Verschlusses und zum Schutz gegen Beschädigung nach aussen umzurollen, also den Eimer mit einem Rollrand zu versehen. Zum Festhalten des eingesetzten Eindrückdeckels wird ein einen im wesentlichen V-förmigen Querschnitt aufweisender Spannring verwendet, dessen freie Enden durch einen aus einem Spannhebel und einem Verbindungshebel bestehenden Spannverschluss zusammengehalten werden. Wenn, wie das oft der Fall ist, derartige Spannringe nach dem ersten Öffnen des Eimers nicht mehr benützt sondern fortgeworfen werden, dann werden einfachere und demzufolge preiswertere Spannringe verwendet, also Spannringe ohne Spannverschluss, wie sie z.B. aus der DE-C-962 778 und der GB-A-705 759 bekannt sind.

Ein derartiger Spannring mit einem im wesentlichen V-förmigen Querschnitt für einen Eimer mit einem angerollten Rand der Breite B ist also beispielsweise so ausgebildet,
- dass seine freien, im offenen Zustand nicht miteinander verbundenen Endabschnitte sich im geschlossenen Zustand überlappen, wobei derjenige Endabschnitt, der den andern überdeckt eine Öffnung aufweist, während
- der andere Endabschnitt derart mit einer als Öse ausgebildeten Ausklinkung versehen ist, dass diese sich bei geschlossenem Zustand des Ringes durch die vorgenannte Öffnung hindurchstecken lässt, und
- dass derjenige Endabschnitt, der im geschlossenen Zustand den andern überdeckt, im offenen Zustand an der als Öse ausgebildeten Ausklinkung ansteht, wobei in dieser Lage der Abstand zwischen der Mitte der als Öse ausgebildeten Ausklinkung und der Mitte der Öffnung mindestens π· B beträgt.

Für das Schliessen eines solchen Spannrings wird dann natürlich eine Vorrichtung benötigt, beispielsweise ein von Hand bedienbares Instrument der Art, wie es aus der US-A-2 555 144 bekannt ist. Aus der DD-C-211 321 ist des weiteren eine Verschlussvorrichtung gemäß dem Oberbegriff des Anspruchs 1 für Fässer mit einem Übergreifdeckel und Spannring bekannt, die besonders für Fässer bestimmt ist, deren Beladungsmedium schädigende Einflüsse für das Bedienungspersonal ausüben könnte. Die mit der vorliegenden Erfindung zu lösende Aufgabe besteht nun in der Schaffung einer in eine Abfüll- oder Verschliess-Strasse einbaubare Vorrichtung zum Verschliessen von mit einem Eindruckdeckel und einem Spannring der vorstehend beschriebenen Art versehenen Eimer. Die Aufgabe wird durch die im Kennzeichen des Anspruchs genannten Merkmale gelöst.

Nachfolgend wird ein Ausführungsbeispiel der Erfindung anhand der beiliegenden Zeichnung beschrieben.

In der Zeichnung zeigt
die Figur 1 einen Teil eines Vertikalschnittes durch einen Kesselrand mit lose aufgesetztem Deckel, der mit einem noch offenen Spannring versehen ist,
die Figur 2 einen gleichartigen Schnitt jedoch nach dem Eindrücken des Deckels und dem Schliessen des Spannrings,
die Figur 3 einen Ausschnitt aus einem horizontalen Schnitt durch einen geöffneten Spannring,
die Figur 4 den gleichen Ausschnitt wie die Figur 3, aber bei geschlossenem Spannring,
die Figur 5 die rechte Seite eines Vertikalschnitts durch eine erfindungsgemässe Schliessvorrichtung und
die Figur 6 den mit VI bezeichneten Ausschnitt aus der Figur 5.

In den Figuren 1 und 2 ist der obere Rand eines mit 1 bezeichneten Kessels oder Eimers dargestellt, der mit einer eingerollten Kante 2 der Breite B versehen ist.

In der Öffnung des Eimers sitzt der Eindrückdeckel 3. In der Figur 1 ist dieser Deckel lose ein- oder aufgelegt, während er in der Figur 2 vollständig in die Eimeröffnung eingedrückt ist, so dass diese verschlossen ist. Der Deckel 3 selber ist ebenfalls mit einem eingerollten Rand 4 versehen, wobei dieser Rand den Dichtungsring 5 aus elastischem Material festhält. Mit 6 ist ein Spannring bezeichnet, von welchem die Figuren 3 und 4 einen Horizontalschnitt darstellen. Es handelt sich also um einen offenen Ring mit im wesentlichen V-förmigem Querschnitt. Die beiden freien Endabschnitte des Rings sind mit 6a und 6b bezeichnet. Der Endabschnitt 6a, der im geschlossenen Zustand des Rings den anderen Endabschnitt 6b überlappt oder überdeckt, weist eine Öffnung 7 auf, während der andere Endabschnitt 6b mit einer als Öse ausgebildeten Ausklinkung 8 versehen ist, wobei die Öffnung 7 und Öse 8 so bemessen sind, dass sich die Öse 8 bei geschlossenem Zustand des Rings 6, also dann wenn er, wie das in der Figur 2 dargestellt ist, satt am Deckel und am Bördelrand 2 des Eimers anliegt, durch die Öffnung 7 hindurchstecken lässt, wie das aus der Figur 4 ersichtlich ist. In diesem geschlossenen Zustand, der einen dichten Verschluss des Kessels gewährleistet, kann man durch die Öse 8 einen Sicherungsstift 9 hindurchstecken und so ein Öffnen des Rings 6 und damit natürlich auch ein Entfernen des Deckels 3 verhindern.

Es ist nun besonders zweckmässig, wenn man die Öffnung 7 im Endabschnitt 6a so anordnet, dass der Abstand zwischen ihr und der benachbarten Endkante 6c π· B beträgt, und dem Ring gleichzeitig eine solche Form gibt, dass die Endkante 6c des Endabschnitts 6a an der Öse 8 ansteht. Das hat nämlich zur Folge, dass der Radius des offenen Ringes um $\frac{\text{B}}{\text{2}}$ grösser ist als der Radius des geschlossenen Rings, mit anderen Worten, dass der geöffnete Ring 6 derart lose auf dem Rand des Deckels 3 sitzt, dass er nicht abfällt und dass seine untere Kante 6d etwa auf der Mitte des Bördelrandes 2 des Eimers aufsteht, wie das in der Figur 1 dargestellt ist.

In dieser Lage lässt sich nun der Ring mittels der erfindungsgemässen Schliessvorrichtungen schliessen:
Die in den Figuren 5 und 6 dargestellte Schliessvorrichtung ist nun die besonders gut zum Einbau in eine Eimer-Abfüll- und Verschliessstrasse geeignet. Zum Abstellen der gefüllten und zu verschliessenden Eimer 20 dient hier eine mit Positionierungshilfen versehene horizontale Abstellplatte 21, wobei als Positionierungshilfen beispielsweise konzentrische Kreisrillen 21a dienen können, die den gleichen Durchmesser haben wie die Bodenkanten 20a der zu verschliessenden Eimer 20.

Oberhalb dieser Abstellplatte 21 befindet sich ein als Ganzes mit 22 bezeichneter, vertikal verschiebbarer Schliesskopf, der an einem oder an zwei Bolzen 23 aufgehängt ist, auf den bzw. auf die mittels eines Handhebels oder einer pneumatischen Vorrichtung die Auf- und Abwärtsbewegung übertragen wird. Ein Anschlag wird entsprechend der Höhe der zu verschliessenden Eimer 20 so angebracht, dass die Abwärtsbewegung des Schliesskopfs 22 weder eine Beschädigung des Eimers 20 noch seines Deckels 24 zur Folge haben kann. Dieser Schliesskopf 22 weist einen zylinderartigen, aber mit einer Aussparung versehenen, im Grundriss also etwa C-förmigen Körper 25 auf, der oben mit einem an dem oder an den Bolzen 23 befestigten Deckel 26 abgeschlossen ist. Die Innenfläche dieses C-förmigen Körpers 25 besitzt einen sich nach unten konisch erweiternden Abschnitt 25a, an den sich an seinem oberen Ende ein zylindrischer Abschnitt 25b anschliesst. Mittels zweier oder dreier je in einer Hülse 27 verschiebbarer Stifte 28 ist am Zylinder-Deckel 26 ein Ring 29 aufgehängt. Sein Aussendurchmesser ist, wie man aus den Figuren 5 und 6 ersehen kann, um ein weniges kleiner als der Innendurchmesser des durch den Spannring 30 zu sichernden Eimerdeckels 24. Dieser Ring 29 lässt sich entgegen der Kräfte von Federn 31 nach oben gegen den Zylinderdeckel 26 hin verschieben.

Eine solche Anordnung wird man in einer Eimer-Abfüll- und Schliessanlage nach der Eimerabfüllstation anordnen und zwar so, dass jeder Eimer zuerst durch eine Zufuhrvorrichtung mit einem Deckel 24 versehen wird, der einerseits von einem Spannring 30 umgeben ist, bevor der Eimer 20 auf die Abstellplatte 21 gelangt. Wenn dann der Eimer 20 auf die Abstellplatte 21 angelangt und dort richtig positioniert ist, wird der Schliesskopf 22 von Hand oder automatisch oder halbautomatisch, d.h. durch Handauslösung beispielsweise einer pneumatischen Einrichtung nach unten verschoben, so dass der Ring 29 auf den Eimerdeckel 24 zu liegen kommt. Beim weitern Abwärtsschieben drückt dieser Ring 29 als Deckelschliesser den Eimerdeckel 24 ganz in den Eimer 20 hinein; beim anschliessenden Weiterschieben des Kopfs 22 bleibt der Ring 29 auf dem Deckel 24 stehen und der C-förmige Körper 25 bewegt sich weiter nach unten. Dadurch gleitet seine konische Innenfläche 25a über den Spannring 30 und verkleinert dessen Radius, bis der Spannring den kleinstmöglichen Umfang angenommen hat, wie das in den Figuren 2, 4 und 6 dargestellt ist. Nun kann man den Spannring durch das Einstecken eines Sicherungsstifts 9 in dieser Lage sichern und den Schliesskopf 22 wieder hochziehen.

Da sich mit der erfindungsgemässen Schliessvorrichtung höhere Schliesskräfte erzeugen lassen als mit einem am Spannring angeordneten Spannverschluss mit seinem doch relativ kurzen Spannhebel, so kann der Deckel dichter und sicherer mit dem Eimer verbunden werden.

Eine durch die neue Vorrichtung verbesserte Sicherheit ist besonders für Eimer wichtig, in denen sogenanntes Gefahrengut enthalten ist, also irgendwelche Flüssigkeiten oder pastöse Massen oder auch Granulate, die beim unbeabsichtigten Austreten Umweltschäden verursachen können.

## Patentansprüche

1. Zum Verschliessen eines mit einem Eindrückdeckel (3) und einem Spannring (6) versehenen Eimers dienende Vorrichtung mit einer für das Abstellen des Eimers (20) bestimmten, horizontalen Abstellplatte (21) sowie einem vertikal verstellbaren Schliesskopf (22) und einem ringförmigen Deckelschliesser (29), wobei der Eimer mit einem angerollten Rand (2) der Breite B versehen und der Spannring (6) so ausgebildet ist,
- dass er einen im wesentlichen V-förmigen Querschnitt aufweist,
- dass seine freien, im offenen Zustand nicht miteinander verbundenen Endabschnitte (6a, 6b) sich im geschlossenen Zustand überlappen, wobei derjenige Endabschnitt (6a), der den andern (6b) überdeckt, eine Öffnung (7) aufweist, während der andere Endabschnitt (6b) derart mit einer als Öse ausgebildeten Ausklinkung (8) versehen ist, dass diese sich bei geschlossenem Zustand des Ringes durch die vorgenannte Öffnung hindurchstecken lässt, und
- dass derjenige Endabschnitt (6a), der im geschlossenen Zustand den andern (6b) überdeckt, im offenen Zustand an der als Öse ausgebildeten Ausklinkung (8) ansteht, wobei in dieser Lage der Abstand zwischen der Mitte der als Öse ausgebildeten Ausklinkung (8) und der Mitte der Öffnung (7) mindestens π· B beträgt,
dadurch gekennzeichnet, dass die Abstellplatte mit Positionierungshilfen (21a) versehen ist und dass der Schliesskopf (22) aus einem im Grundriss C-förmigen Körper (25) mit einer zum Verkleinern des Radius des Spannringes dienenden, sich nach unten konisch erweiternden Innenfläche (25a) und einem an diesem Körper (25) derart vertikal verschiebbar gelagerten ringförmigen Deckelschliesser (29) besteht, dass er sich entgegen der Kraft von Federn (31) nach oben verschieben lässt.

## Claims

1. Device, for the closing of a bucket provided with a press-in lid (3) and a clamping ring (6), with an horizontal deposit plate (21) intended for the setting-down of the bucket (20) as well as a vertically adjustable closing head (22) and an annular lid closer (29), wherein the bucket is provided with a beaded rim (2) of the width B and the clamping (6) is so constructed
- that it displays a substantially V-shaped cross-section,
- that its free end portions (6a, 6b), which in the open state are not connected together, overlap in the closed state, wherein that end portion (6a), which overlaps the other (6b), displays an opening (7), whilst the other end portion (6b) is provided with a blocked-out portion (8) constructed as an eyelet in such a manner that this lets itself be plugged through the aforementioned opening in the closed state of the ring and
- that that end portion (6a), which overlaps the other (6b) in the closed state, stands against the blocked-out portion (8) constructed as an eyelet in the open state, wherein the spacing between the centre of the blocked-out portion (8) constructed as an eyelet and the centre of the opening (7) amounts to at least π· B in this position,
characterised thereby, that the deposit plate is provided with positioning aids (21a) and that the closing head (22) consists of a body (25), which is C-shaped in plan view, with an inward surface (25a), which enlarges conically downwardly and serves for reducing the radius of the clamping ring, and an annular lid closer (29), which is borne to be displaceable vertically at this body (25) in such a manner that it lets itself be displaced upwardly against the force of springs (31).

## Revendications

1. Dispositif de fermeture d'un seau pourvu d'un couvercle rentrant (3) et d'un anneau de serrage (6), comprenant un plateau horizontal de mise en place (21), destiné à mettre en place le seau (20), une tête de fermeture (22), agencée de façon que sa position verticale puisse être réglée, et un organe annulaire de fermeture de couvercle (29), tandis que le seau est pourvu d'un bord roulé (2) de largeur B et que l'anneau de serrage (6) est agencé de façon telle :
- qu'il a une section transversale essentiellement en V,
- que ses sections libres d'extrémité (6a, 6b), qui ne sont pas réunies entre elles à l'état ouvert, se chevauchent à l'état fermé, la section d'extrémité (6a) qui couvre l'autre (6b) comportant une ouverture (7), tandis que l'autre section d'extrémité (6b) est pourvue d'une partie repoussée (8), réalisée en forme d'oeillet, d'une façon telle qu'à l'état fermé de l'anneau, on peut faire passer cette partie repoussée par la susdite ouverture, et
- que la section d'extrémité (6a) qui couvre l'autre (6b) à l'état fermé prend appui, à l'état ouvert, sur la partie repoussée (8) réalisée en forme d'oeillet, la distance entre le milieu de la partie repoussée (8) réalisée en forme d'oeillet et le milieu de l'ouverture (7) étant, dans cette position, égale au moins à π·B,
caractérisé en ce que le plateau de mise en place est pourvu de moyens auxiliaires de positionnement (21a) et en ce que la tête de fermeture (22) est constituée d'un corps (25) en forme de C en projection en plan, présentant une surface intérieure (25a) qui s'évase d'une manière conique vers le bas et sert à réduire le diamètre de l'anneau de serrage, et d'un organe annulaire de fermeture de couvercle (29) qui est monté de façon à pouvoir être déplacé verticalement en translation sur ce corps (25) ce qui permet de le déplacer vers le haut à l'encontre de la force fournie par des ressorts (31).
